# EUROPÄISCHE PATENTSCHRIFT

(11) **EP 0 640 724 B1**
(45) Veröffentlichungstag und Bekanntmachung des Hinweises auf die Patenterteilung: **27.10.1999**
(21) Anmeldenummer: 94112370.5
(22) Anmeldetag: 08.08.1994
(51) Int. Cl.: E02F 3/30, E02F 3/42

(54) **Baumaschine, insbesondere Baggerfahrzeug**
Construction machine, especially excavator
Machine de chantier, en particulier véhicule excavateur

(30) Priorität: 24.08.1993 DE 4328449
(43) Veröffentlichungstag der Anmeldung: 01.03.1995
(73) Patentinhaber: MACMOTER S.p.A., I-47015 Modigliana (FO) (IT)
(72) Erfinder: Haringer, Ing. Luis, I-39044 Neumarkt (BZ) (IT)
(74) Vertreter: Schieferdecker, Lutz, Dipl.-Ing.

(56) Entgegenhaltungen:
- EP-A- 0 226 657
- WO-A-81/02884
- DE-U- 9 003 519

## Beschreibung

Die Erfindung bezieht sich auf eine Baumaschine, insbesondere Baggerfahrzeug, mit einem Rahmen und einem Ausleger, der ein rahmenseitig angelenktes inneres Armstück und ein das Arbeitswerkzeug tragendes äußeres Armstück sowie angelenkte Kolben-Zylindereinheiten zum einzelnen Verschwenken der Armstücke und des Arbeitswerkzeugs gegenüber dem Rahmen bzw. dem rahmenseitig benachbarten Armstück aufweist, wobei mindestens eine Kolben-Zylindereinheit ganz oder überwiegend innerhalb eines ein Hohlprofil aufweisenden Armstücks angeordnet ist.

Eine Baumaschine mit einem Ausleger aus einzeln hydraulisch verschwenkbaren Armstücken ist bekannt, und zwar sowohl als Radfahrzeug mit einem Grablöffel als Arbeitswerkzeug (DE 41 24 461 C) wie als Kettenfahrzeug mit einer Ladeschaufel als Arbeitswerkzeug (DE 24 11 051 C).

In beiden Fällen ist das innere Armstück am Fahrzeugrahmen bzw. an einem mit dem Fahrzeugrahmen verbundenen Anbauhalter angelenkt, während an das äußere Armstück das Arbeitswerkzeug angelenkt ist, das seinerseits ebenfalls mittels einer eigenen Kolben-Zylindereinheit verschwenkbar ist. Somit weist jedes Armstück sowohl an seinem inneren Ende wie an seinem äußeren Ende eine Gelenkachse auf, die es mit dem rahmenseitig benachbarten Armstück oder Anbauhalter und mit dem werkzeugseitig benachbarten Armstück oder Werkzeug verbinden. Außerdem weist jedes Armstück zum Anbringen der Kolben-Zylindereinheiten zwei Anlenkachsen auf, eine in der die Kolben-Zylindereinheit zu seinem eigenen Verschwenken angreift, und eine, von der die Kolben-Zylindereinheit zum Verschwenken des werkzeugseitig benachbarten Armstücks bzw. Werkzeugs ausgeht. Dabei können die Kolben-Zylindereinheiten jeweils in der vertikalen Mittelebene des Auslegers angeordnet oder auch seitlich versetzt neben dem betreffenden Armstück angeordnet sein, ggf. in Doppelausführung symmetrisch zur vertikalen Mittelebene des Auslegers.

Da das Verschwenken benachbarter Armstücke mittels der zwischen ihnen wirkenden Kolben-Zylindereinheit zur Sicherstellung eines Kraftübertragungsarms eine dreieckförmige Anordnung der Gelenkachse zwischen den beiden Armstücken und der beiden Anlenkachsen der Kolben-Zylindereinheit erfordert, sind die Kolben-Zylindereinheiten bisher so angeordnet, daß sie sich zumindest größtenteils außerhalb der Armstücke erstrecken, also im Falle der Anordnung in der vertikalen Auslegermittelebene unterhalb oder oberhalb der Armstücke, soweit diese eine mehr oder minder waagerechte Stellung einnehmen bzw. vor oder hinter den Armstücken, soweit diese eine mehr oder minder senkrechte Stellung einnehmen. Das führt zu weitgehend freiliegenden Kolben-Zylindereinheiten auch dann, wenn diese nicht seitlich neben den Armstücken sondern in deren vertikaler Mittelebene verlaufen.

Dementsprechend sind die Kolben-Zylindereinheiten schlecht geschützt, so daß die Gefahr besteht, daß es im Hinblick auf den rauhen Baustellenbetrieb in Verbindung mit Unachtsamkeiten bei der Bedienung zu unerwünschten Querkrafteinwirkungen auf die Kolben-Zylindereinheiten beim Auftreffen auf Hindernisse kommt. Dementsprechend sind Beschädigungen der Kolben-Zylindereinheiten kaum zu vermeiden, selbst wenn diese Kolben-Zylindereinheiten besonders stabil ausgeführt sind, was aber auch bereits einen unerwünschten Zusatzaufwand darstellt.

Aus der EP-A 0 226 657 ist ein Bagger mit den eingangs genannten Merkmalen bekannt, der ein abgewinkeltes inneres Armstück aufweist, an welches das äußere Armstück angelenkt ist, das einen Grablöffel trägt. Die beiden Armstücke bestehen aus Rundrohren, wobei der innere und der äußere Abschnitt des inneren Armstücks durch ein Kniestück fest miteinander verbunden sind. Der äußere Abschnitt des inneren Armstücks nimmt die Kolben-Zylindereinheit zum Verschwenken des äußeren Armstücks auf, während die Kolben-Zylindereinheit zum Verschwenken des inneren Armstücks entweder innerhalb oder außerhalb dessen inneren Abschnitts verläuft. Die Kolben-Zylindereinheit zum Verschwenken des Arbeitswerkzeugs verläuft innerhalb des äußeren Armstücks. Bei dieser Ausbildung, für die eine ästhetische Gestaltung reklamiert wird, sind die Kolben-Zylindereinheiten innerhalb der Armstücke vor Beschädigungen geschützt.

Nachteilig ist jedoch, daß sich der Ausleger nur aus zwei separat verschwenkbaren Armstücken zusammensetzt. Infolge der Abwinklung des inneren Armstücks ergibt sich eine im Verhältnis zur Armlänge insgesamt vergleichsweise geringe Reichweite. Diese ließe sich zwar vergrößern, in dem die beiden Abschnitte des inneren Armstücks als gelenkig miteinander verbundene Armstücke ausgeführt und dem dann mittleren Armstück eine eigene Kolben-Zylindereinheit zugeordnet würde, diese ließe sich aber dann nicht mehr innerhalb des Armstücks anordnen, in dem sich bereits die Betätigungseinrichtung für das äußere Armstück befindet.

Der Erfindung liegt die Aufgabe zugrunde, die Baumaschine so zu verbessern, daß bei dem Aufwand entsprechender maximaler Reichweite Beschädigungen bzw. Verbiegungen der Kolben-Zylindereinheiten insbesondere im am meisten gefährdeten Bereich weitgehend ausgeschlossen sind.

Diese Aufgabe wird erfindungsgemäß dadurch gelöst, daß der Ausleger ein zwischen dem inneren Armstück und dem äußeren Armstück angelenktes mittleres Armstück mit Hohlprofil aufweist, das die Kolben-Zylindereinheit zu seinem Verschwenken aufnimmt.

Zweckmäßige Ausgestaltungen und Weiterbildungen ergeben sich aus den Unteransprüchen.

Durch den Übergang zu einem Ausleger mit drei Armstücken wird in der Streckstellung zwischen dem inneren und dem mittleren Armstück eine große Reichweite erreicht. Gleichzeitig läßt sich die Kolben-Zylindereinheit zum Verschwenken des mittleren Armstücks in diesem unterbringen, um die Beschädigungsgefahr im kritischen Bereich des mittleren Armstücks weitgehend zu eliminieren. Dabei ist es nach den der Erfindung zugrundeliegenden Erkenntnissen unproblematisch, die Gelenkachsen zwischen den Armstücken und die Anlenkachsen der Kolben-Zylindereinheiten so anzuordnen, daß eine einwandfreie Kraftübertragung über den gesamten Schwenkbereich der betreffenden Armstücke erzielt wird.

Ein Ausführungsbeispiel der Erfindung wird nachfolgend anhand einer schematischen Zeichnung näher erläutert. Es zeigen:
- Figur 1: in Seitenansicht ein Baggerfahrzeug mit einem einen Grablöffel tragenden dreiarmigen Ausleger, der sowohl in der abgesenkten Grabstellung wie in aufragender Arbeitsstellung dargestellt ist, und
- Figur 2: ebenfalls in Seitenansicht eine vergrößerte Darstellung nur des am Anbauhalter angelenkten Auslegers mit veränderter Winkelstellung der drei Armstücke und der zugehörigen Kolben-Zylindereinheiten.

Gemäß Figur 1 ist ein Baggerfahrzeug 1 vorgesehen, das mit vier Rädern 2 ausgerüstet ist und einen Fahrwerksrahmen 3 aufweist, auf den mittels eines Drehkranzes 4 eine Fahrerkabine 5 gelagert ist. An der Rückseite der Fahrerkabine 5 ist ein Gehäuse 6 vorgesehen, das den Fahrantrieb sowie die hydraulischen Einrichtungen und Steuereinrichtungen für das Baggerfahrzeug 1 aufnimmt. An der Vorderseite der Fahrerkabine befindet sich ein Anschlußstück 7, an dem ein Anbauhalter 8 angebracht ist.

An der Vorderseite des Fahrwerksrahmens 3 ist über Lenkern 9 und 10 ein Schild 11 angebracht, der mittels eines Kolben-Zylinderaggregats 12 heb- und senkbar ist. In der auf den Fahrbahnboden 13 niedergedrückten Stellung des Schildes 11 gemäß Figur 1 erhält das Baggerfahrzeug 1 einen festen Stand, um vorgesehene Baggerarbeiten durchführen zu können.

An den Anbauhalter 8 ist ein Ausleger 14 angeschlossen, der sich aus einem inneren Armstück 15, einem mittleren Armstück 16 und einem äußeren Armstück 17 zusammensetzt. An letzteres ist das Arbeitswerkzeug 18, beim dargestellten Ausführungsbeispiel ein Grablöffel, angeschlossen. Der Anbauhalter 8, die Armstücke 15 bis 17 und das Arbeitswerkzeug 18 sind durch horizontale Gelenkachsen 19, 20, 21 und 22 miteinander verbunden.

Zum individuellen Verschwenken der einzelnen Armstücke sind eine innere Kolben-Zylindereinheit 23, eine mittlere Kolben-Zylindereinheit 24 und eine äußere Kolben-Zylindereinheit 25 vorgesehen. Zum Verschwenken des Grablöffels 18 dient eine weitere Kolben-Zylindereinheit 26.

Jede Kolben-Zylindereinheit 23 bis 26 weist einen am geschlossenen Ende mehr fahrzeugseitig angelenkten Zylinder 27 und eine aus diesem ausfahrbare Kolbenstange 28 auf, die an ihrem freien Ende mehr werkzeugseitig angelenkt ist. Dabei ist der Zylinder 27 der inneren Kolben-Zylindereinheit 23 an einem vom Anbauhalter 8 vorragenden Lageransatz 29 angelenkt, während die Kolbenstange 28 der Kolben-Zylindereinheit 26 mittig an einem Kniehebellenker 30 angelenkt ist, dessen Enden einerseits am äußeren Armstück 17 und andererseits am Grablöffel 18 angelenkt sind. Somit weist jedes Armstück zwei Anlenkachsen 31 und 32 bzw. 33 und 34 bzw. 35 und 36 auf, an denen die Kolbenstange 28 der zugeordneten Kolben-Zylindereinheit 23 bis 25 angreift bzw. der Zylinder 27 der nachfolgenden Kolben-Zylindereinheit 24 bis 26 angeschlossen ist.

Wie dargestellt verläuft die mittlere Kolben-Zylindereinheit 24 innerhalb des mit geschlossenem Kastenprofil ausgeführten mittleren Armstücks 16, wobei lediglich das am inneren Armstück 15 in der Anlenkachse 32 angelenkte Zylinderende aus dem mittleren Armstück 16 vorragt. Die Anlenkachse 33 der mittleren Kolben-Zylindereinheit 24 befindet sich näher bei der Gelenkachse 21 zwischen dem mittleren Armstück 16 und dem äußeren Armstück 17 als bei der Gelenkachse 20 zwischen dem inneren Armstück 15 und dem mittleren Armstück 16.

Wie insbesondere aus Figur 2 zu ersehen weist das mittlere Armstück 16, das die mittlere Kolben-Zylindereinheit 24 aufnimmt, an seinem rahmenseitigen Ende ein Paar seitlicher Lagerbleche 37 auf, die sich annähernd quer zur Längsachse des mittleren Armstücks 16 und über dieses hinaus erstrecken und an ihren Enden die Gelenkachse 20 und die Anlenkachse 34 tragen.

Aus Figur 1 ist zu ersehen, daß bei der Grabarbeit das mittlere Armstück 16 eine im wesentlichen senkrechte Lage einnimmt und dabei den Fahrbahnboden 13 (die Erdoberfläche) durchdringt. Daher besteht im Bereich des mittleren Armstücks 16 in erhöhtem Maße die Gefahr einer Kollision des Auslegers 14 mit Hindernissen. Obwohl sich die Kolben-Zylindereinheit 24 und insbesondere ihre ausgefahrene Kolbenstange 28 innerhalb dieses Bereichs erstreckt, ist sie vor Beschädigungen durch entsprechende äußere Einwirkungen weitgehend geschützt, da sie vom mittleren Armstück 16 aufgenommen und umschlossen ist.

## Patentansprüche

1. Baumaschine, insbesondere Baggerfahrzeug, mit einem Rahmen (3) und einem Ausleger (14), der ein rahmenseitig angelenktes inneres Armstück (15) und ein das Arbeitswerkzeug (18) tragendes äußeres Armstück (17) sowie angelenkte Kolben-Zylindereinheiten (23 bis 25) zum einzelnen Verschwenken der Armstücke (15 bis 17) und des Arbeitswerkzeugs (18) gegenüber dem Rahmen (3) bzw. dem rahmenseitig benachbarten Armstück (15 bis 17) aufweist, wobei mindestens eine Kolben-Zylindereinheit (24) ganz oder überwiegend innerhalb eines ein Hohlprofil aufweisenden Armstücks (16) angeordnet ist, **dadurch gekennzeichnet,** daß der Ausleger (14) ein zwischen dem inneren Armstück (15) und dem äußeren Armstück (17) angelenktes mittleres Armstück (16) mit Hohlprofil aufweist, das die Kolben-Zylindereinheit (24) zu seinem Verschwenken aufnimmt.

2. Baumaschine nach Anspruch 1, **dadurch gekennzeichnet,** daß die vom Armstück (16) aufgenommene Kolben-Zylindereinheit (24) im Bereich der äußeren bzw. werkzeugseitigen Hälfte des Armstücks (16) an dieses angelenkt ist.

3. Baumaschine nach Anspruch 1 oder 2, **dadurch gekennzeichnet,** daß jedes eine Kolben-Zylindereinheit (24) aufnehmende Armstück (16) ein kastenförmiges Hohlprofil aufweist.

4. Baumaschine nach einem der Ansprüche 1 bis 3, **dadurch gekennzeichnet,** daß die vom Armstück (16) aufgenommene Kolben-Zylindereinheit (24) mit ihrer Achse zwischen der rahmenseitigen Gelenkachse (20) des Armstücks (16) und der Anlenkachse (34) der Kolben-Zylindereinheit (25) zum Verschwenken des werkzeugseitig benachbarten Armstücks (17) verläuft.

5. Baumaschine nach Anspruch 4, **dadurch gekennzeichnet,** daß bei im wesentlichen waagerechter Ausrichtung des die Kolben-Zylindereinheit (24) aufnehmenden Armstücks (16) die rahmenseitige Gelenkachse (20) unterhalb und die Anlenkachse (34) der Kolben-Zylindereinheit (25) zum Verschwenken des werkzeugseitig benachbarten Armstücks (17) oberhalb der Achse der vom Armstück (16) aufgenommenen Kolben-Zylindereinheit (24) angeordnet sind.

6. Baumaschine nach Anspruch 4 oder 5, **dadurch gekennzeichnet,** daß das die Kolben-Zylindereinheit (24) aufnehmende Armstück (16) rahmenseitig zwei querverlaufende seitliche Lagerbleche (37) aufweist, zwischen denen sich die Gelenkachse (20) zum rahmenseitig benachbarten Armstück (15) und die Anlenkachse (34) der Kolben-Zylindereinheit (25) zum Verschwenken des werkzeugseitig benachbarten Armstücks (17) erstrecken.

7. Baumaschine nach einem der Ansprüche 1 bis 6, **dadurch gekennzeichnet,** daß der Ausleger (14) bei eingefahrenen Kolben-Zylindereinheiten (23 bis 25) eine im wesentlichen gestreckte und bei ausgefahrenen Kolben-Zylindereinheiten (23 bis 25) eine abgeknickte Stellung einnimmt.

8. Baumaschine nach einem der Ansprüche 1 bis 7, **dadurch gekennzeichnet,** daß das innere Armstück (15) bei eingefahrener innerer Kolben-Zylindereinheit (23) im wesentlichen waagerecht vorragt und bei ausgefahrener innerer Kolben-Zylindereinheit (23) im wesentlichen senkrecht aufragt.

## Claims

1. A construction machine, in particular an excavator vehicle, comprising a frame (3) and a jib (14) having an arm portion (15) which is pivotably mounted at the frame side and an outer arm portion (17) which carries the working implement (18) and also pivotably mounted piston-cylinder units (23 to 25) for individually pivoting the arm portions (15 to 17) and the working implement (18) with respect to the frame (3) and the arm portion (15 to 17) adjacent at the frame side respectively, wherein at least one piston-cylinder unit (24) is arranged entirely or predominantly within an arm portion (16) having a hollow profile, characterised in that the jib (14) has a central arm portion (16) with a hollow profile, which is pivotably mounted between the inner arm portion (15) and the outer arm portion (17) and which accommodates the piston-cylinder unit (24) for pivotal movement of the central arm portion.

2. A construction machine according to claim 1 characterised in that the piston-cylinder unit (24) accommodated by the arm portion (16) is pivotably mounted thereto in the region of the outer or implement half of the arm portion (16).

3. A construction machine according to claim 1 or claim 2 characterised in that each arm portion (16) accommodating a piston-cylinder unit (24) has a box-shaped hollow profile.

4. A construction machine according to one of claims 1 to 3 characterised in that the piston-cylinder unit (24) accommodated by the arm portion (16) extends with its axis between the frame-side pivot axis (20) of the arm portion (16) and the pivotal connecting axis (34) of the piston-cylinder unit (25) for pivoting the arm portion (17) adjacent at the implement side.

5. A construction machine according to claim 4 characterised in that, with the arm portion (16) which accommodates the piston-cylinder unit (24) being oriented substantially horizontally the frame-side pivot axis (20) is arranged beneath the axis of the piston-cylinder unit (24) accommodated by the arm portion (16) and the pivotal connecting axis (34) of the piston-cylinder unit (25) for pivoting the arm portion (17) which is adjacent at the implement side is arranged above the axis of the piston-cylinder unit (24).

6. A construction machine according to claim 4 or claim 5 characterised in that the arm portion (16) which accommodates the piston-cylinder unit (24) has at the frame side two transversely extending lateral mounting plates (37) between which extend the pivot axis (20) to the arm portion (15) adjacent at the frame side and the pivotal connecting axis (34) of the piston-cylinder unit (25) for pivoting the arm portion (17) which is adjacent at the implement side.

7. A construction machine according to one of claims 1 to 6 characterised in that the jib (14) assumes a substantially straight position when the piston-cylinder units (23 to 25) are retracted and a bent position when the piston-cylinder units (23 to 25) are extended.

8. A construction machine according to one of claims 1 to 7 characterised in that the inner arm portion (15) projects substantially horizontally when the inner piston-cylinder unit (23) is retracted and stands up substantially vertically when the inner piston-cylinder unit (23) is extended.

## Revendications

1. Machine de chantier, en particulier véhicule excavateur, avec un châssis (3) et un bras articulé (14), qui présente un élément de bras intérieur (15), articulé du côté châssis, et un élément de bras extérieur (17), portant l'outil de travail (18), ainsi que des unités à piston et cylindre (23 a 25) articulées, destinées à produire un pivotement individuel des éléments de bras (15 à 17) et de l'outil de travail (18) par rapport au châssis (3) et/ou un élément de bras (15 à 17) voisin, côté châssis, au moins une unité à piston et cylindre (24) étant disposée complètement ou majoritairement à l'intérieur d'un élément de bras (16) présentant un profil creux, **caractérisée en ce que** le bras articulé (14) présente un élément de bras médian (16), articulé entre l'élément de bras intérieur (15) et l'élément extérieur (17), ayant un profil creux, recevant l'ensemble à piston et cylindre (24) destiné à son pivotement.

2. Machine de chantier selon la revendication 1, **caractérisée en ce que** l'unité à piston et cylindre (24) logée par l'élément de bras (16) est articulée dans la zone de la moitié extérieure ou côté outil de l'élément de bras (16), sur celui-ci.

3. Machine de chantier selon la revendication 1 ou 2, **caractérisée en ce que** chaque élément de bras (16) recevant une unité à piston et cylindre (24) présente un profil creux en forme de caisson.

4. Machine de chantier selon l'une des revendications 1 à 3, **caractérisée en ce que** l'unité à piston et cylindre (24) logée par l'élément de bras (16) s'étend avec son axe, entre l'axe d'articulation (20), situé côté châssis, de l'élément de bras (16) et l'axe d'articulation (34) de l'élément à piston et cylindre (25) destiné au pivotement de l'élément de bras (17) voisin cote outil.

5. Machine de chantier selon l'une des revendications 4, **caractérisée en ce que,** lorsque l'élément de bras (16) recevant l'unité à piston et cylindre (24) est orienté sensiblement horizontalement, l'axe d'articulation (20) situé côté châssis est disposé au-dessous et l'axe d'articulation (34) de l'unité à piston et cylindre (25) destiné au pivotement de l'élément de bras (17) voisin côté outil est disposé au-dessus de l'axe de l'unité à piston et cylindre (24) logé par l'élément de bras (16).

6. Machine de chantier selon la revendication 4 ou 5, **caractérisée en ce que** l'élément de bras (15) recevant l'unité à piston et cylindre (24) présente, côté châssis, deux tôles de palier (37) latérales s'étendant transversalement, entre lesquelles s'étendent l'axe d'articulation (20), destiné à l'élément de bras (15) voisin côté châssis, et l'axe d'articulation (34) de l'unité à piston et cylindre (25) prévu pour le pivotement de l'élément de bras (17) voisin côté outil.

7. Machine de chantier selon l'une des revendications 1 à 6, **caractérisée en ce que** le bras articulé (14), lorsque les unités à piston et cylindre (23 à 25) sont rétractées, prend une position sensiblement rectiligne et, lorsque les unités à piston et cylindre (23 à 24) sont déployées, il prend une position coudée.

8. Machine de chantier selon l'une des revendications 1 à 7, **caractérisée en ce que** l'élément de bras intérieur (15), lorsque l'unité à piston et cylindre intérieure (23) est rétractée, fait saillie sensiblement horizontalement et, lorsque l'unité à piston et cylindre intérieure (23) est déployée, il fait saillie sensiblement verticalement.
